# EUROPÄISCHE PATENTSCHRIFT

(11) **EP 2 888 419 B1**
(45) Veröffentlichungstag und Bekanntmachung des Hinweises auf die Patenterteilung: **09.03.2016**
(21) Anmeldenummer: 13756399.5
(22) Anmeldetag: 27.08.2013
(51) Int. Cl.: E04B 1/24

(54) **TRÄGERANORDNUNG SOWIE DAMIT ERRICHTETE KONSTRUKTION**
BEAM ASSEMBLY AND CONSTRUCTION ERECTED THEREWITH
ENSEMBLE DE SUPPORT ET CONSTRUCTION ÉRIGÉE AU MOYEN DUDIT ENSEMBLE DE SUPPORT

(30) Priorität: 27.08.2012 DE 102012215151
(43) Veröffentlichungstag der Anmeldung: 01.07.2015
(73) Patentinhaber: AREVA GmbH, 91052 Erlangen (DE)
(72) Erfinder: TRUBNIKOW, Wladimir, 65197 Wiesbaden (DE); BASALLA, Enrico, 63486 Bruchköbel (DE); KANDELS, Michael, 63165 Mühlheim am Main (DE)
(74) Vertreter: Kugler, Jörg
(86) Internationale Anmeldenummer: PCT/EP2013/067676
(87) Internationale Veröffentlichungsnummer: WO 2014/033103

(56) Entgegenhaltungen:
- WO-A1-2004/099518
- JP-A- 2001 131 975
- JP-U- S5 294 008

## Beschreibung

Die Erfindung betrifft eine Trägeranordnung mit einem zwischen zwei Lagern angeordneten, im Wesentlichen geradlinigen Träger, der sich entlang einer Längsrichtung erstreckt und aus mindestens drei in Längsrichtung hintereinander angeordneten, über zwei Kopfplattenstöße miteinander verbundenen Segmenten zusammengesetzt ist, nämlich einem Mittelsegment und zwei Außensegmenten, wobei die Lager an der Verschiebung in Längsrichtung behindert sind. Die Erfindung betrifft weiterhin eine mit einer derartigen Trägeranordnung errichtete Konstruktion, insbesondere eine Stahlkonstruktion.

Stahlträger können häufig nicht in einem Stück in der für den beabsichtigten Einsatzzeck erforderlichen Länge hergestellt und zum Einsatzort transportiert werden. Vielmehr werden vorgefertigte Segmente von geringerer Länge vor Ort auf der Baustelle miteinander verbunden. Dies geschieht häufig über sogenannte Kopf- oder Stirnplattenstöße, bei denen stirnseitig an die eigentlichen Trägerprofile angeformte oder angefügte Kopfplatten miteinander verschraubt werden. In der Regel sind derartige Kopfplatten senkrecht zur Längsrichtung des Trägers ausgerichtet.

Stahlkonstruktionen in kerntechnischen Anlagen, aber auch in anderen Anwendungsfeldern, insbesondere hoch belastete Hauptträger, sind oft gegen hohe Zwangseinwirkungen auszulegen, die aus Temperatureinflüssen resultieren. Andererseits müssen sie so konzipiert und gelagert sein, dass alle äußeren Lasten wie Nutzlasten und induzierte Erschütterungen, z. B. aus Erdbeben, möglichst gleichmäßig abgetragen werden können. Dies steht oft in Konflikt mit dem Wunsch nach einer möglichst zwängungsfreien Lagerung zum Ausgleich thermischer Ausdehnungen. Im Allgemeinen ist der Abbau von Steifigkeit auch mit einem Abbau an Tragfähigkeit verbunden.

So wurden thermische Zwangskräfte in der Vergangenheit überwiegend durch Realisierung einer axialen Verschieblichkeit des Anschlusses (zwängungsfreie Lagerung) unter Verwendung von Loslagern oder schwimmenden Stützlagern berücksichtigt. Diesem Anschlusstyp fehlt bei äußeren dynamischen Beanspruchungen eine ausreichende axiale Steifigkeit, um die Lasten homogen im System zu verteilen. Dadurch sind diese Konstruktionen wirtschaftlich gesehen nicht zufriedenstellend.

JP 952 94008 U offenbart eine Trägeranordnung gemäß dem Oberbegriff des Anspruchs 1.

Der Erfindung liegt die Aufgabe zugrunde, eine alternative Trägeranordnung anzugeben, die einen kontrollierten Abbau von thermischen Zwangskräften bei gleichzeitigem Erhalt der lastabtragenden Funktion und bei einer gleichmäßigen Verteilung von äußeren Kräften innerhalb der Konstruktion erlaubt.

Diese Aufgabe wird erfindungsgemäß gelöst durch die Merkmale des unabhängigen Anspruchs 1.

Demnach ist eine Trägeranordnung der eingangs genannten Art vorgesehen, wobei
- das Mittelsegment an seinen beiden Enden jeweils eine Mittelsegment-Kopfplatte aufweist und jedes der beiden Außensegmente an seinem zum Mittelsegment hin gerichteten Ende eine Außensegment-Kopfplatte aufweist,
- die jeweilige Außensegment-Kopfplatte derart komplementär zu der ihr gegenüberliegenden Mittelsegment-Kopfplatte ausgerichtet ist, dass sie zusammen einen Kopfplattenstoß bilden,
- die beiden Kopfplatten jedes Kopfplattenstoßes über Verbindungsschrauben oder Verbindungsbolzen miteinander verbunden sind, die durch Ausnehmungen in den Kopfplatten hindurch geführt sind,
- die Ausnehmungen in zumindest einer der Kopfplatten jedes Kopfplattenstoßes als Langlöcher ausgeführt sind, und
- beide Kopfplattenstöße derart gegensinnig gegenüber einer Normalebene auf der Längsrichtung geneigt sind und die Langlöcher derart angeordnet und ausgerichtet sind, dass bei einer thermischen Ausdehnung oder Kontraktion der Segmente eine seitliche Verschiebung des Mittelsegments relativ zu den beiden Außensegmenten, sprich quer zur Längsrichtung, möglich ist.

Das zugrunde liegende Problem wird also mit einer einfachen und wirtschaftlichen stahlbaumäßigen Konstruktion gelöst. Es sind nur Bleche, Walzprofile und Schrauben in einer Langlochverbindung erforderlich, keine besonderen Bauteile. Durch einfache Kombination der oben benannten Bauteile wird eine zwängungsverringernde Lagerung unter Temperatureinwirkung und zugleich Erhalt der Tragfähigkeit für äußere Lasten erzielt. Die axiale Ausdehnung der Segmente unter thermischer Belastung wird durch seitliches Ausweichen der Konstruktion senkrecht zur Längsrichtung kompensiert. Dabei überwinden die hohen Zwangskräfte die Haftreibung zwischen den Kopfplatten, welche durch eine Teilvorspannung der Schraubverbindung realisiert wird. Das seitliche Ausweichen des mittleren Segments des Trägers infolge von äußeren statischen und/oder dynamischen Lasten hingegen ist aus konstruktiven Gründen nicht möglich. Nach Beendigung der Temperatureinwirkung ziehen sich die Segmente wieder zusammen, wodurch automatisch eine seitlich gerichtete Rückstellkraft erzeugt wird, die das Mittelsegment wieder in die Ausgangslage zurückschiebt.

Der Regelfall der Auslegung wird sein, dass die Segmente des Trägers bei normaler Umgebungstemperatur in einer Linie / Flucht liegen, und dass sich das Mittelsegment bei signifikanter Temperaturerhöhung seitwärts herausschiebt. Es kann aber auch eine Systemauslegung zugrunde gelegt werden, die in entsprechender Weise auf Temperaturabsenkungen und somit auf Kontraktionen der Segmente reagiert, und bei der gewissermaßen der verschobene Zustand der Grundzustand ist. Wenn die Verbindungsschrauben bzw. Verbindungsbolzen sich im Grundzustand etwa in der Mitte der Langlöcher befinden und das Mittelsegment dementsprechend etwas aus der Flucht herausgeschoben ist, besteht - je nach Art der Temperaturveränderung - Bewegungsfreiheit in beide Richtungen.

Vorteilhafterweise ist die Neigungsachse der jeweiligen Mittelsegment-Kopfplatte - und demensprechend auch die Neigungsachse der ihr im Kopfplattenstoß gegenüber liegenden Außensegment-Kopfplatte - senkrecht zur Längsrichtung ausgerichtet. Ferner sind die Neigungsachsen der beiden Mittelsegment-Kopfplatten vorzugsweise parallel zueinander ausgerichtet, und die beiden Mittelsegment-Kopfplatten besitzen vorzugsweise einen gleich großen Neigungswinkel gegenüber einer Normalebene auf der Längsrichtung. Dieser Neigungswinkel liegt bevorzugt im Bereich zwischen 30° und 60° und beträgt vorzugsweise 45°. Dadurch wird die beschriebene, selbsttätig erfolgende seitliche Verschiebung des Mittelsegments infolge thermischer Ausdehnung der Segmente in optimaler Weise unterstützt, während die Tragfähigkeit in bestmöglicher Weise erhalten bleibt. Kleinere Abweichungen von den genannten Richtungs- und Winkelangaben sind aber möglich, etwa durch eine geringfügige Verdrillung oder Torsion der Neigungsachsen oder durch leicht unterschiedliche Neigung der Kopfplattenstöße.

Die bei der seitlichen Verschiebung des Mittelsegments gewissermaßen als Führungsschienen für die Verbindungsschrauben bzw. Verbindungsbolzen des jeweiligen Kopfplattenstoßes wirksamen Langlöcher sind selbstverständlich derart in der entsprechenden Kopfplatte angeordnet und ausgerichtet, dass diese Verschiebbarkeit gegeben ist. In zweckmäßiger Abstimmung auf die oben beschriebene Geometrie sind die Langlöcher senkrecht zu der Neigungsachse der jeweiligen Mittelsegment-Kopfplatte ausgerichtet.

In einer bevorzugten Variante sind die Ausnehmungen in den Mittelsegment-Kopfplatten eines Kopfplattenstoßes als Langlöcher und in den Außensegment-Kopfplatten als Rundlöcher ausgeführt. Es kann aber auch umgekehrt sein. Die Verbindungsschrauben bzw. Verbindungsbolzen sind dabei zweckmäßigerweise durch beide Ausnehmungen, also durch beide Kopfplatten des Kopfplattenstoßes hindurch geführt / gesteckt und von außen durch die Ränder der Ausnehmungen seitlich übergreifende und auf den Kopfplatten aufliegende Schraubenköpfe und/oder durch Muttern gesichert. In einer möglichen Abwandlung können die Verbindungsbolzen aber auch an zumindest eine der beiden Kopfplatten eines Kopfplattenstoßes angeformt oder gefügt (etwa geschweißt), durch die Landlöcher in der anderen Kopfplatte hindurch gesteckt und von außen durch eine Mutter gesichert sein.

Vorteilhafterweise sind die Langlöcher über den gesamten Umfang hinweg geschlossen, das heißt allseitig von der Kopfplatte umrandet, und nicht etwa zu deren äußerer Umrandung hin offen. Auf diese Weise wird der seitliche Verschiebeweg des Mittelsegments begrenzt, und das Mittelsegment kann nicht seitlich aus dem Träger herausfallen. Dabei liegt der maximale seitliche Verschiebeweg des Mittelsegments in einem konstruktiv realisierbaren Bereich. Dadurch ist sichergestellt, dass die Stabilität und Tragfähigkeit des Trägers nicht unter einen kritischen Wert hinabgesetzt wird.

Wie bereits angedeutet, werden die beiden Kopfplatten eines Kopfplattenstoßes bei der Montage des Trägers zweckmäßigerweise durch lösbare kraftschlüssige Verbindungselemente gegeneinander verspannt oder verklemmt. Hierzu werden bevorzugt Verbindungsbolzen verwendet, insbesondere in Form von Schraubbolzen bzw. Gewindebolzen und/oder in Form von Kopfschrauben oder ähnlichen, zur Ausbildung einer Schraubverbindung geeigneten Elementen mit im Wesentlichen zylindrischem Schaft, die in üblicher Weise mittels zugehöriger Muttern - ggf. in Kombination mit Unterlegscheiben - oder alternativ mittels Spannstift oder dergleichen gesichert und dabei auf Zug belastet werden. Vorteilhafterweise werden die beiden Kopfplatten derart gegeneinander verspannt, etwa durch entsprechend festes Anziehen der Schrauben oder der Muttern, dass die seitliche Verschiebbarkeit des Mittelsegments unter Temperatureinwirkung erhalten bleibt (Teilvorspannung).

In zweckmäßiger Ausgestaltung handelt es sich bei dem Träger um einen Stahlträger, dessen einzelne Segmente beispielsweise als Walzprofile mit stirnseitig angeformten oder angefügten, insbesondere angeschweißten Kopfplatten hergestellt sind. Alternativ können der Träger oder zumindest einzelne seiner Bestandteile auch aus anderen Werkstoffen, insbesondere aus modernen Verbundwerkstoffen (Kompositwerkstoffen) oder dergleichen hergestellt sein. Die einzelnen Trägersegmente können ihrerseits in herkömmlicher Weise segmentiert, sprich aus ursprünglich separaten Teilsegmenten zusammengesetzt sein - etwa mit senkrecht zur Längsrichtung orientierten Kopfplattenstößen. Prinzipiell ist es auch möglich, einen beispielsweise aus fünf Segmenten zusammengesetzten Träger herzustellen, bei dem das in Längsrichtung gesehen zweite und vierte Segment für eine seitliche Verschiebbarkeit in der beschriebenen Weise ausgelegt sind. Da in diesem Fall die Kombination aus dem ersten bis dritten Segment oder die Kombination aus dem dritten bis fünften Segment als ein einziges Segment angesehen werden kann, ist eine derartige Konfiguration durch den Wortlaut der Ansprüche mit erfasst.

Die Kopfplatten weisen vorzugsweise ebene Kontaktflächen auf, die eine kippstabile und verwindungssteife Auflage und Verbindung mit ihrem jeweiligen Verbindungspartner ermöglichen, und die bei der seitlichen Verschiebung des Mittelsegments des Trägers Gleitflächen bilden. In alternativer Ausgestaltung können die Kontaktflächen auch eine Stufung aufweisen, die die entlang der Verschieberichtung ausgerichtet ist, so dass eine Führungsschiene für die seitliche Verschiebung verwirklicht ist. Die Kopfplatten können insbesondere im Fall massiver Träger oder bei geschlossenen Kastenprofilen seitlich über die Trägerprofile hinausragende Flansche aufweisen, um die Anbringung der Verbindungselemente und den Zugang zu ihnen bei Montage und Wartung zu erleichtern. Alternativ können bei geschlossenen und/oder massiven Profilen auch entsprechende Zugriffsöffnungen in das Material eingebracht sein.

Die beschriebene Trägeranordnung ist zweckmäßigerweise Bestandteil einer Stahlkonstruktion oder eines Bauwerks, insbesondere einer Stahlbühne oder eines Traggerüstes, etwa in einer kerntechnischen Anlage oder in einer sonstigen industriellen Anlage.

Das erfindungsgemäße Konzept ist bei Neubauten von Stahlkonstruktionen und auch für die Ertüchtigung bestehender Stahlbauten geeignet. Die Geometrie der Struktur wird hierbei praktisch nicht beeinflusst, und eine weitgehende Vorfertigung des Trägeranschlusses in der Werkstatt ist möglich.

Die mit der Erfindung erzielten Vorteile bestehen insbesondere darin, dass durch die segmentierte Ausführung eines Trägers, dessen einzelne Segmente durch teilvorgespannte Kopfplattenstöße mit Langloch-Schraubverbindungen und mit dezidierter Anschlussgeometrie miteinander verbunden sind, ein kontrollierter Abbau von Beanspruchungen aus thermischen Zwangseinwirkungen durch seitliches Ausweichen bei gleichzeitiger Beibehaltung der Biegetragfähigkeit für äußere Lasten in thermisch, statisch und dynamisch belasteten Konstruktionen realisierbar ist, und zwar mit einfachen, stahlbaumäßigen Konstruktionsprinzipien ohne Sonderbauteile.

Es ergibt sich damit
- eine biegesteife, lasttragende Verbindung in der Arbeits- bzw. Einbauposition,
- eine zusätzliche konstruktive Möglichkeit zum Abbau von Zwangsbeanspruchungen in Stahlkonstruktionen,
- eine wirtschaftlichere Auslegung als bislang aufgrund von Materialersparnis in der Gesamtkonstruktion, und
- eine Vereinigung von Ausdehnung unter thermischer Beanspruchung und zugleich Erhalt der Tragfähigkeit für äußere Lasten in einer einzigen Konstruktion.

Ein Ausführungsbeispiel der Erfindung wird nachfolgend anhand von Zeichnungen näher erläutert. Dabei zeigen in jeweils vereinfachter und schematischer Darstellung:
- FIG. 1: einen Längsschnitt durch einen erfindungsgemäßen Träger in einer ersten Konfiguration bei Umgebungstemperatur,
- FIG. 2: einen Schnitt durch den Träger gemäß FIG. 1 entlang der dort mit A-A bezeichneten Schnittlinie,
- FIG. 3: einen Schnitt durch den Träger gemäß FIG. 1 entlang der dort mit B-B bezeichneten Schnittlinie,
- FIG. 4: einen Längsschnitt durch den Träger gemäß FIG. 1 in einer zweiten Konfiguration bei erhöhter Temperatur, und
- FIG. 5: einen Schnitt durch den Träger gemäß FIG. 4 entlang der dort mit C-C bezeichneten Schnittlinie.

Gleiche Teile sind in allen Figuren mit denselben Bezugszeichen versehen.

Der in FIG. 1 in einem Längsschnitt bei Umgebungstemperatur (ΔT=0) dargestellte Träger 2 ist als länglicher, geradliniger Stahlträger ausgeführt, der hier im Beispiel in vertikaler Ausrichtung zwischen einem oberen Lager 4 und einem unteren Lager 6 eingespannt ist. Die Gesamtlänge des Trägers 2 in Längsrichtung 8 ist mit L bezeichnet. Die beiden Lager 4, 6 sind an einer Verschiebung in Längsrichtung 8 behindert, beispielsweise durch eine umliegende Konstruktion oder Verankerung. Insbesondere kann es sich um Festlager handeln. In anderen Konstruktionen könnte der Träger 2 auch liegend oder schräg angeordnet sein.

Der Träger 2 ist aus drei ursprünglich separaten, in einer Werkstatt vorgefertigten und am Ort der Errichtung zusammengesetzten und miteinander verbundenen Segmenten 10, 12, 14 aufgebaut, nämlich einem Mittelsegment 10, einem oberen Außensegment 12 und einem unteren Außensegment 14. Jedes der drei Segmente 10, 12, 14 weist ein beispielsweise aus einem symmetrischen Doppel-T-Profil gebildetes Trägerelement 16 auf. Das Profil des Trägers 2 ist im Wesentlichen über die gesamte Erstreckungslänge konstant. Natürlich können auch andere Profile verwendet werden. Gegebenenfalls können die drei Segmente 10, 12, 14 auch unterschiedliche und/oder in Längsrichtung variierende Profile aufweisen.

Zur Bewerkstelligung der Anschlüsse / Verbindungen ist das Mittelsegment 10 an beiden Enden mit jeweils einer flachen Mittelsegment-Kopfplatte 18 versehen, die an das Trägerelement 16 angeschweißt ist. Die beiden Außensegmente 12, 14 weisen in entsprechender Aufmachung jeweils an ihrem zum Mittelsegment 10 hin gerichteten Ende eine Außensegment-Kopfplatte 20 auf, so dass im Montageendzustand zwei Kopfplattenstöße 22 ausgebildet sind. In jedem der beiden Kopfplattenstöße 22 liegen die nach außen gerichteten Kontaktflächen der beteiligten Verbindungspartner über die gesamte laterale Ausdehnung hinweg flach aufeinander.

Um bei Beibehaltung einer hohen Biegetragfähigkeit eine möglichst zwängungsfreie Lagerung des Trägers 2 zwischen den beiden Lagern 4, 6 zu ermöglichen, sind die Kopfplattenstöße 22 mit einer spezifischen Neigung ausgeführt. Konkret sind die beiden Mittelsegment-Kopfplatten 18 in gegensinniger Weise um eine jeweilige gedachte Neigungsachse 24 gegenüber der Horizontalen geneigt / gekippt angeordnet. Beide Neigungsachsen 24 verlaufen parallel zueinander und senkrecht zur Längsrichtung 8, hier in FIG. 1 senkrecht zur Bildebene und durch die Symmetrieachse des Trägerprofils. Jede der beiden Mittelsegment-Kopfplatten 18 nimmt einen Neigungswinkel α von 45° gegenüber der Horizontalen (und somit auch gegenüber der Vertikalen) ein, oder allgemeiner ausgedrückt gegenüber einer Normalebene auf der Längsrichtung 8. Infolge der gegensinnigen Neigung würden die beiden Mittelsegment-Kopfplatten 18 in der Schnittansicht gemäß FIG. 1 ein liegendes V bilden, wenn man sie nach links entsprechend verlängerte. Die Außensegment-Kopfplatten 20 sind in darauf abgestimmter, komplementärer Weise geneigt. Die Trägerelemente 16 der drei Segmente 10, 12, 14 sind dazu an den endseitigen Anschlüssen entsprechend geneigt abgeschnitten (ähnlich wie bei auf Gehrung geschnittenen Eckverbindungen), und die Kopfplatten 18, 20 sind auf die stirnseitigen Kanten der Trägerelemente 16 aufgeschweißt. Das Mittelsegment 10 besitzt demnach in FIG. 1 den Umriss eines gleichschenkligen, symmetrischen Trapezes.

Eine dauerhafte Verbindung der im jeweiligen Kopfplattenstoß 22 einander gegenüber liegenden Kopfplatten 18, 20 erfolgt durch Verschraubung. Dazu sind die Kopfplatten 18, 20 gemäß der Darstellung in FIG. 2 und FIG. 3 mit geeignet positionierten Ausnehmungen 26 bzw. Bohrungen versehen, durch die Gewindebolzen 28, vorzugsweise mit zwei gegensinnigen Gewindeabschnitten in den beiden Endregionen, hindurch gesteckt und von beiden Seiten durch aufgeschraubte, die Ausnehmungen seitlich übergreifende und auf den Kopfplatten aufliegende Muttern 30 gesichert werden. Alternativ ist auch die Verwendung von Kopfschrauben möglich, die jeweils durch eine einzige Mutter festgezogen werden.

Konkret sind im vorliegenden Ausführungsbeispiel die Ausnehmungen 26 in der jeweiligen Außensegment-Kopfplatte 20 als Rundlöcher 32 mit geringfügig größerem Durchmesser als der Durchmesser des jeweils hindurch zu steckenden Gewindebolzens 28 oder Schraubenschafts ausgeführt (FIG. 2). Die Ausnehmungen 26 in der jeweiligen Mittelsegment-Kopfplatte 18 sind als Langlöcher 34 ausgeführt, deren Breite ebenfalls geringfügig größer bemessen ist als Durchmesser des jeweils hindurch zu steckenden Gewindebolzens 28 oder Schraubenschafts, deren Länge jedoch deutlich größer ist als die Breite (FIG 3).

Die Längsrichtung 36 der Langlöcher 34 in der jeweiligen Mittelsegment-Kopfplatte 18 verläuft in der Montageendposition senkrecht zu deren Neigungsachse 24, hier parallel zur Bildebene von FIG. 1. Die Langlöcher 34 sind in Relation zu den Rundlöchern 32 derart positioniert, dass bei der in FIG. 1 dargestellten Konfiguration, bei der die drei Segmente 10, 12, 14 in Längsrichtung 8 gesehen in einer Linie / Flucht liegen, die Gewindebolzen 28 oder Schraubenschafte tendenziell an dem der langen Basisseite des Trapezes zugwandten Ende der Langlöcher 34 positioniert sind, in FIG. 2 also am rechten Ende.

Die beschriebene Konstruktion hat zur Folge, dass bei einer Temperaturerhöhung (ΔT>0) durch das damit einhergehende Ausdehnungsbestreben der drei Segmente 10, 12, 14 in Längsrichtung 8 und durch die feste Einspannung der beiden Außensegmente 12, 14 zwischen den beiden Lagern 4, 6 das Mittelsegment 10 eine resultierende Kraft quer zur Längsrichtung 8, zur langen Basisseite des Trapezes hin - hier also nach rechts - erfährt.

Bei entsprechend eingestellter Vorspannung der Schraubverbindungen führt dies dazu, dass bei Überschreiten einer zur Überwindung der Haftreibung zwischen den Kopflatten 18, 20 der beiden Kopfplattenstöße 22 erforderlichen Mindest-Temperaturdifferenz ΔT gegenüber dem FIG. 1 zugrunde gelegten Ausgangszustand sich das Mittelsegment 10 in die genannte Richtung verschiebt, also seitlich ausweicht. Die sich berührenden Kontaktflächen der Kopfplatten 18, 20 bewirken dabei zum einen die Kraftumlenkung quer zur Längsrichtung 8, und zum anderen bilden sie gegenseitig Gleitflächen. Die Langlöcher 34 in den Mittelsegment-Kopfplatten 18 stellen den benötigten Translationsfreiheitsgrad zur Verfügung und bilden zudem eine Führungsschiene für die sich relativ zur ihr in Richtung des in FIG. 2 eingezeichneten Freiraums, hier also nach links, verschiebenden Gewindebolzen 28 oder Schraubenschafte.

Je höher die Temperaturdifferenz ΔT ist, desto größer ist die seitliche Verschiebung des Mittelsegments. Der Verschiebeweg wird begrenzt durch die endliche Längsausdehnung der an beiden Enden verschlossenen Langlöcher 34.

Der Zustand maximaler Verschiebung ist in FIG. 4 dargestellt (ΔT>>0). Die Gewindebolzen 28 oder Schraubenschafte befinden sich nun an den der kurzen Basisseite des Trapezes zugewandten Enden der Langlöcher 34, wobei die verbleibenden Materialstege zwischen den Langlöchern 34 und der äußeren Umrandung der Mittelsegment-Kopfplatten 18 als Endanschläge wirken (FIG. 5). Die addierte Gesamtlänge der drei Segmente 10, 12, 14, jeweils an der Symmetrieachse des Trägerprofils gemessen, ist von ursprünglich L1 + L2 + L3 gewachsen auf nunmehr (L1+ΔL1) + (L2+ΔL2) + (L3+ΔL3). Die Differenz dieser beiden Längenmaße ist in FIG. 4 mit fₐ bezeichnet. Durch die seitliche Verschiebung des Mittelsegments 10 um den Weg fq ist die Gesamtlänge L des Trägers 2 aber gleich geblieben. Im vorliegenden Spezialfall ist L1=L3 und damit zumindest näherungsweise ΔL1= ΔL3, aber diese Symmetrie ist im Allgemeinen nicht zwingend notwendig.

Erst bei noch weiterer Temperaturerhöhung würde eine nennenswerte Zwängung des Trägers 2 auftreten, die zu einer entsprechenden Quetschung oder Biegeverformung des Trägers 2 oder zum Nachgeben der Lager 4, 6 oder zum Abscheren der Gewindebolzen 28 oder Schraubenschafte führten könnte.

Die Verschiebung des Mittelsegments 10 ist reversibel. Man kann auch die in FIG. 4 dargestellte Konfiguration als Ausgangszustand für eine nachfolgende Temperaturabsenkung und entsprechende Kontraktion der Segmente 10, 12, 14 zugrunde legen, was dann zu der in FIG. 1 dargestellten Konfiguration führt.

### Bezugszeichenliste

- 2: Träger
- 4: oberes Lager
- 6: unteres Lager
- 8: Längsrichtung (des Trägers 2)
- 10: Mittelsegment
- 12: oberes Außensegment
- 14: unteres Außensegment
- 16: Trägerelement
- 18: Mittelsegment-Kopfplatte
- 20: Außensegment-Kopfplatte
- 22: Kopfplattenstoß
- 24: Neigungsachse
- 26: Ausnehmung
- 28: Gewindebolzen
- 30: Mutter
- 32: Rundloch
- 34: Langloch
- 36: Längsrichtung (der Langlöcher 34)
- α: Neigungswinkel

## Patentansprüche

1. Trägeranordnung mit einem zwischen zwei Lagern (4, 6) angeordneten, im Wesentlichen geradlinigen Träger (2), der sich entlang einer Längsrichtung (8) erstreckt und aus mindestens drei in Längsrichtung (8) hintereinander angeordneten, über zwei Kopfplattenstöße (22) miteinander verbundenen Segmenten (10, 12, 14) zusammengesetzt ist, nämlich einem Mittelsegment (10) und zwei Außensegmenten (12, 14), wobei die Lager (4, 6) an der Verschiebung in Längsrichtung (8) behindert sind, und wobei
• das Mittelsegment (10) an seinen beiden Enden jeweils eine Mittelsegment-Kopfplatte (18) aufweist und jedes der beiden Außensegmente (12, 14) an seinem zum Mittelsegment (10) hin gerichteten Ende eine Außensegment-Kopfplatte (20) aufweist,
• die jeweilige Außensegment-Kopfplatte (20) derart komplementär zu der ihr gegenüber liegenden Mittelsegment-Kopfplatte (18) ausgerichtet ist, dass sie zusammen einen Kopfplattenstoß (22) bilden,
• die beiden Kopfplatten (18, 20) jedes Kopfplattenstoßes (22) über Verbindungsbolzen (28) miteinander verbunden sind, die durch Ausnehmungen (26) in den Kopfplatten (18, 20) hindurch geführt sind, **dadurch gekennzeichnet, daß**
• die Ausnehmungen (26) in zumindest einer der Kopfplatten (18) jedes Kopfplattenstoßes (22) als Langlöcher (34) ausgeführt sind, und
• beide Kopfplattenstöße (22) derart gegensinnig gegenüber einer Normalebene auf der Längsrichtung (8) geneigt sind und die Langlöcher (34) derart angeordnet und ausgerichtet sind, dass bei einer thermischen Ausdehnung oder Kontraktion der Segmente (10, 12, 14) eine seitliche Verschiebung des Mittelsegments (10) relativ zu den beiden Außensegmenten (12, 14) möglich ist.

2. Trägeranordnung nach Anspruch 1, wobei die Neigungsachse (24) der jeweiligen Mittelsegment-Kopfplatte (18) senkrecht zur Längsrichtung (8) ausgerichtet ist.

3. Trägeranordnung nach 2, wobei die Neigungsachsen (24) der beiden Mittelsegment-Kopfplatten (18) parallel zueinander ausgerichtet sind.

4. Trägeranordnung nach Anspruch 3, wobei die beiden Mittelsegment-Kopfplatten (18) einen gleich großen Neigungswinkel (α) gegenüber einer Normalebene auf der Längsrichtung (8) besitzen.

5. Trägeranordnung nach Anspruch 4, wobei der Neigungswinkel (α) im Bereich zwischen 30° und 60° liegt und vorzugsweise 45° beträgt.

6. Trägeranordnung nach einem der Ansprüche 3 bis 5, wobei die Langlöcher (34) senkrecht zu der Neigungsachse (24) der jeweiligen Mittelsegment-Kopfplatte (18) ausgerichtet sind.

7. Trägeranordnung nach einem der Ansprüche 1 bis 6, wobei die Ausnehmungen (26) in den Mittelsegment-Kopfplatten (18) als Langlöcher (34) und in den Außensegment-Kopfplatten (20) als Rundlöcher (32) ausgeführt sind.

8. Trägeranordnung nach einem der Ansprüche 1 bis 7, wobei die Langlöcher über (34) den gesamten Umfang hinweg geschlossen sind.

9. Trägeranordnung nach einem der Ansprüche 1 bis 8, wobei der jeweilige Verbindungsbolzen (28) als Gewindebolzen oder als Kopfschraube ausgebildet ist.

10. Trägeranordnung nach einem der Ansprüche 1 bis 9, wobei die beiden Kopfplatten (18, 20) eines Kopfplattenstoßes (22) im Montageendzustand derart gegeneinander verspannt sind, dass die seitliche Verschiebbarkeit des Mittelsegments (10) unter Temperatureinwirkung erhalten bleibt.

11. Trägeranordnung nach einem der Ansprüche 1 bis 10, wobei der Träger (2) ein Stahlträger ist.

12. Trägeranordnung nach einem der Ansprüche 1 bis 11, wobei der Träger (2) vertikal ausgerichtet ist.

13. Konstruktion, insbesondere Stahlbühne, mit einer Trägeranordnung nach einem der Ansprüche 1 bis 12.

## Claims

1. A beam assembly comprising a substantially straight beam (2), which is arranged between two bearings (4, 6) and extends in a longitudinal direction (8) and is composed of at least three segments (10, 12, 14), which are arranged one behind the other in the longitudinal direction (8) and which are connected to each other by means of two head-plate joints (22), namely a middle segment (10) and two outer segments (12, 14), wherein the bearings (4, 6) are prevented from moving in the longitudinal direction (8) and wherein
• the middle segment (10) has a middle-segment head plate (18) at each of its two ends and each of the two outer segments (12, 14) has an outer-segment head plate (20) at its end facing towards the middle segment (10),
• each outer-segment head plate (20) is oriented complementarily to the middle-segment head plate (18) which is opposite to it, in such a way that together, they form a head-plate joint (22),
• the two head plates (18, 20) of each head-plate joint (22) are connected to each other by means of connecting bolts (28), which are inserted through openings (26) in the head plates (18, 20),
**characterized in that**
• the openings (26) in at least one of the head plates (18) of each head-plate joint (22) are designed as elongated holes (34), and
• both head-plate joints (22) are inclined in opposite directions with respect to a plane normal to the longitudinal direction (8) in such a way, and the elongated holes (34) are arranged and oriented in such a way, that a lateral displacement of the middle segment (10) in relation to the two outer segments (12, 14) is possible in the event of a thermal expansion or contraction of the segments (10, 12, 14).

2. The beam assembly of claim 1, wherein the axis of inclination (24) of each middle-segment head plate (18) is oriented vertically to the longitudinal direction (8).

3. The beam assembly of claim 2, wherein the axes of inclination (24) of the two middle-segment head plates (18) are oriented in parallel to each other.

4. The beam assembly of claim 3, wherein the two middle-segment head plates (18) have an identical angle of inclination (α) against a normal plane in the longitudinal direction (8).

5. The beam assembly of claim 4, wherein the angle of inclination (α) lies in the range between 30° and 60° and is preferably 45°.

6. The beam assembly of any of claims 3 to 5, wherein the elongated holes (34) are oriented vertically to the axis of inclination (24) of each middle-segment head plate (18).

7. The beam assembly of any of claims 1 to 6, wherein the openings (26) in the middle-segment head plates (18) are designed as elongated holes (34) and in the outer-segment head plates (20), as round holes (32).

8. The beam assembly of any of claims 1 to 7, wherein the elongated holes (34) are closed over the entire circumference.

9. The beam assembly of any of claims 1 to 8, wherein each connecting bolt (28) is designed as a threaded bolt or as a cap screw.

10. The beam assembly of any of claims 1 to 9, wherein the two head plates (18, 20) of a head-plate joint (22) are braced against each other in the final assembly state in such a manner that the lateral displaceability of the middle segment (10) is maintained under the influence of temperature.

11. The beam assembly of any of claims 1 to 10, wherein the beam (2) is a steel beam.

12. The beam assembly of any of claims 1 to 11, wherein the beam (2) is oriented vertically.

13. A structure, in particular a steel platform, having a beam assembly of any of claims 1 to 12.

## Revendications

1. Structure de poutre ayant une poutre (2) essentiellement rectiligne, disposée entre deux paliers (4, 6), qui s'étend le long d'une direction longitudinale (8) et se compose d'au moins trois segments (10, 12, 14) disposés l'un derrière l'autre en direction longitudinale (8) et reliés l'un avec l'autre au moyen de deux joints de semelles de tête (22), à savoir un segment central (10) et deux segments extérieurs (12, 14), dans laquelle les paliers (4, 6) sont empêchés de se déplacer en direction longitudinale (8) et dans laquelle
• le segment central (10) comporte à chacun de ses deux bouts une semelle de tête (18) du segment central et chacun des deux segments extérieurs (12, 14) comporte à chacun de ses bouts en regard du segment central (10) une semelle de tête (20) du segment extérieur,
• chaque semelle de tête (20) du segment extérieur est orientée de manière complémentaire à la semelle de tête (18) du segment central opposée, de façon que les deux forment ensemble un joint de semelles de tête (22),
• le deux semelles de tête (18, 20) de chaque joint de semelles de tête (22) sont reliées l'une avec l'autre par des boulons d'assemblage (28) qui passent au travers des creux (26) dans les semelles de tête (18, 20), **caractérisée en ce que**
• les creux (26) sont réalisés dans au moins une des semelles de tête (18) de chaque joint de semelles de tête (22) comme des trous oblongs (34), et
• les deux joints de semelles de tête (22) sont inclinés en sens opposé par les trous oblongs (34) sont disposés et orientés de telle façon que lors d'une extension thermique ou d'une contraction des segments (10, 12, 14), un déplacement latéral du segment central (10) relativement aux deux segments extérieurs (12, 14) est possible.

2. Structure de poutre selon la revendication 1, dans laquelle l'axe d'inclinaison (24) de chaque semelle de tête (18) du segment central est orienté perpendiculairement à la direction longitudinale (8).

3. Structure de poutre selon la revendication 2, dans laquelle les axes d'inclinaison (24) des deux semelles de tête (18) du segment central sont orientés en parallèle l'un de l'autre.

4. Structure de poutre selon la revendication 3, dans laquelle les deux semelles de tête (18) du segment central ont le même angle d'inclinaison (α) par rapport à un plan normal sur la direction longitudinale (8).

5. Structure de poutre selon la revendication 4, dans laquelle l'angle d'inclinaison (α) se situe entre 30° et 60° et est de préférence 45".

6. Structure de poutre selon l'une quelconque des revendications 3 à 5, dans laquelle les trous oblongs (34) sont orientés perpendiculairement à l'axe d'inclinaison (24) de chaque semelle de tête (18) du segment central.

7. Structure de poutre selon l'une quelconque des revendications 1 à 6, dans laquelle les creux (26) dans les semelles de tête (18) du segment central sont réalisés comme des trous oblongs (34) et dans les semelles de tête (20) du segment extérieur, comme des trous ronds (32).

8. Structure de poutre selon l'une quelconque des revendications 1 à 7, dans laquelle les trous oblongs (34) sont fermés sur toute la périphérie.

9. Structure de poutre selon l'une quelconque des revendications 1 à 8, dans laquelle chaque boulon d'assemblage (28) est réalisé comme un boulon fileté ou comme un boulon à tête.

10. Structure de poutre selon l'une quelconque des revendications 1 à 9, dans laquelle les deux semelles de tête (18, 20) d'un joint de semelles de tête (22) sont haubanées, dans l'état final d'assemblage, de telle façon que la déplaçabilité latérale du segment central (10) est maintenue sous l'effet de la température.

11. Structure de poutre selon l'une quelconque des revendications 1 à 10, dans laquelle la poutre (2) est une poutre métallique.

12. Structure de poutre selon l'une quelconque des revendications 1 à 11, dans laquelle la poutre (2) est orientée verticalement.

13. Construction, en particulier une plateforme en acier, avec une structure de poutre selon l'une quelconque des revendications 1 à 12.
